# EUROPÄISCHE PATENTSCHRIFT

(11) **EP 2 295 646 B1**
(45) Veröffentlichungstag und Bekanntmachung des Hinweises auf die Patenterteilung: **27.06.2012**
(21) Anmeldenummer: 09011062.8
(22) Anmeldetag: 28.08.2009
(51) Int. Cl.: E02D 7/28, E02D 5/38, E02D 5/40

(54) **Bohrvorrichtung und Bohrverfahren**
Drilling equipment and method
Machine de forage et procédée

(43) Veröffentlichungstag der Anmeldung: 16.03.2011
(73) Patentinhaber: BAUER Maschinen GmbH, 86529 Schrobenhausen (DE)
(72) Erfinder: Weixler, Leonhard, 86672 Thierhaupten (DE); Finkenzeller, Stefan, Michael, 85084 Reichertshofen (DE)
(74) Vertreter: Wunderlich, Rainer

(56) Entgegenhaltungen:
- EP-A- 1 154 078
- EP-A- 1 577 253
- WO-A-00/23660
- DE-C1- 4 308 856
- DE-C1- 10 155 105
- US-A- 5 653 556

## Beschreibung

Die Erfindung betrifft eine Bohrvorrichtung mit einem Bohrgerät zum Bohren innerhalb eines Mantelrohres, wobei das Bohrgerät einen Tragrahmen mit einer Befestigungseinrichtung zum Festlegen gegenüber dem Mantelrohr sowie ein Bohrwerkzeug aufweist, welches über ein Teleskopgestänge mittels eines Bohrantriebes drehend angetrieben ist, welcher am Tragrahmen angeordnet ist.

Die Erfindung betrifft weiterhin ein Bohrverfahren zum Erstellen einer Bohrung innerhalb eines Mantelrohres, wobei ein Tragrahmen eines Bohrgerätes gegenüber dem Mantelrohr festgelegt wird und mittels eines am Tragrahmen angeordneten Bohrantriebes über ein Teleskopgestänge ein Bohrwerkzeug drehend angetrieben wird, wodurch Bodenmaterial innerhalb des Mantelrohres abgetragen wird.

Eine derartige Bohrvorrichtung und ein derartiges Bohrverfahren sind aus der EP 1 154 078 B1 bekannt. Zur Erstellung eines Bohrpfahles in weichem Untergrund wird zunächst ein Mantelrohr mittels einer bekannten Einbringvorrichtung eingepresst oder eingedreht. Zum Entfernen des Bodenmateriales innerhalb des Mantelrohres wird mittels einer Kraneinrichtung ein Bohrgerät mit einem Tragrahmen aufgesetzt, welcher am oberen Ende des Mantelrohres festgespannt wird. Über ein teleskopierbares Kellygestänge wird ein Kastenbohrer als Bohrwerkzeug über die Kranvorrichtung abgelassen. Das Bohrwerkzeug des Bohrgerätes wird über das Kellygestänge von einem Bohrantrieb drehend angetrieben, welcher an dem festgespannten Tragrahmen angeordnet ist.

Nachdem der Aufnahmeraum des Kastenbohrers mit abgetragenem Bodenmaterial gefüllt ist, wird das Bohrwerkzeug durch die Kraneinrichtung wieder angehoben, der Tragrahmen vom Mantelrohr gelöst und das Bohrgerät insgesamt seitlich zum Mantelrohr verschwenkt, wobei in dieser Position der Kastenbohrer entleert wird. Anschließend wird zum Fortgang des Bohrens das Bohrgerät wieder auf das Mantelrohr aufgesetzt, der Tragrahmen daran festgespannt und das Bohrwerkzeug wieder abgelassen.

Nach Fertigstellen der Bohrung wird das Bohrgerät insgesamt mittels der Kraneinrichtung entfernt und der entstandene Hohlraum innerhalb des Mantelrohres kann beispielsweise durch Einbringen eines Bewehrungskorbs aus Stahl und einer Betonmasse zum Bilden eines Gründungspfahles verfüllt werden.

Dieses bekannte Bohrverfahren ist insgesamt sehr wirtschaftlich, da nach Abschluss des Bohrens das Bohrgerät über die Kraneinrichtung zum nächsten Mantelrohr bewegt werden kann, so dass unmittelbar im Anschluss mit der nächsten Bohrung begonnen werden kann. Durch die Seilaufhängung des Bohrgerätes an einer Kraneinrichtung wird sozusagen ein "fliegendes Bohrgerät" geschaffen, welches über die Kraneinrichtung insbesondere in schwierigem Gelände schnell und effizient bewegt werden kann.

Bei ungünstigen Witterungsbedingungen, insbesondere bei starken Winden, erfordert das Aufsetzen des Bohrgerätes auf das Mantelrohr und das Festspannen des Tragrahmens sehr viel Erfahrung und Geschick des Bedieners in der Kraneinrichtung. Aufgrund von Schwankungsbewegungen des am Kranseil aufgehängten Bohrgerätes kann es zu zeitlichen Verzögerungen beim Arbeitsablauf kommen.

Der Erfindung liegt die **Aufgabe** zugrunde, eine Bohrvorrichtung und ein Bohrverfahren anzugeben, mit welchen ein effizientes Erstellen einer Bohrung in einem Mantelrohr auch unter widrigen Witterungsverhältnissen möglich ist.

Die Aufgabe wird erfindungsgemäß durch eine Bohrvorrichtung mit den Merkmalen des Patentanspruchs 1 beziehungsweise durch ein Bohrverfahren mit den Merkmalen des Patentanspruchs 8 gelöst. Bevorzugte Ausgestaltungen der Erfindung sind in den jeweils abhängigen Ansprüchen angegeben.

Die erfindungsgemäße Bohrvorrichtung ist dadurch gekennzeichnet, dass an dem oberen Ende des Mantelrohres eine verstellbare Aufnahme angeordnet ist, an welcher der Tragrahmen befestigbar ist, und dass die Aufnahme zwischen einer Bohrposition, in welcher das Bohrgerät an der Aufnahme achsgleich zum Mantelrohr ist, und einer Versatzposition verstellbar gelagert ist, in welcher die Aufnahme seitlich versetzt zum Mantelrohr ist.

Ein Grundgedanke der Erfindung liegt darin, das Bohrgerät während der Erstellung der Bohrung, also beispielsweise zum Entleeren des Bohrwerkzeuges oder bei der Durchführung von Mess- oder Wartungsvorgängen, nicht mehr vollständig vom Mantelrohr zu lösen. Vielmehr bleibt das Bohrgerät dabei in Verbindung mit dem Mantelrohr und wird hieran definiert verstellt. Dabei wird das Bohrgerät erfindungsgemäß nicht mehr unmittelbar an dem Mantelrohr festgespannt, sondern an einer daran vorgesehenen Aufnahme, welche am Mantelrohr verstellbar gelagert ist. Es kann beispielsweise so bei starken Winden eine schnelle und zuverlässige Verstellung der Aufnahme mit dem daran befindlichen Bohrgerät zwischen einer Bohrposition und einer Versatzposition erfolgen, in welcher beispielsweise das Bohrwerkzeug entleert werden kann. Die Versatzposition ist dabei vorzugsweise so angeordnet, dass auch ein freier Zugang zur oberen Öffnung des Mantelrohres besteht, so dass etwa Messungen oder Zusatzarbeiten innerhalb der Bohrung durchgeführt werden können.

Der Arbeitsablauf wird so insgesamt vereinfacht, wobei selbst bei starken Winden ein schnelles und zuverlässiges Entleeren des Bohrwerkzeuges möglich wird. Auf diese Weise kann die erfindungsgemäße Bohrvorrichtung etwa auch im Offshore-Bereich zur Erstellung von Gründungspfählen im Meeresboden eingesetzt werden. Starke Winde am Meer sowie Schwankungsbewegungen einer auf einem Wasserfahrzeug angeordneten Kranvorrichtung haben somit kaum Einfluss auf den Arbeitsablauf.

Grundsätzlich kann das Verstellen der Aufnahme durch eine entsprechende Bewegung der Kraneinrichtung erfolgen, an welchem das Bohrgerät aufgehängt ist. In diesem Fall wäre die Aufnahme gegenüber dem Mantelrohr passiv geführt. Besonders bevorzugt ist es jedoch nach der Erfindung, dass eine Verstelleinrichtung mit Antrieb vorgesehen ist, mit welcher die Aufnahme zwischen der Bohrposition und der Versatzposition verstellbar ist. Der Antrieb der Verstelleinrichtung kann dabei an einer Plattform am Mantelrohr oder am Bohrgerät, etwa am Tragrahmen, angeordnet sein. Die Verstellbewegung erfolgt entlang einer Führung.

Grundsätzlich kann zum Verstellen ein Schwenkgelenk vorgesehen sein, so dass die Aufnahme gegenüber dem Mantelrohr durch eine Drehbewegung verschwenkbar ist. Eine besonders einfache und zuverlässige Anordnung wird erfindungsgemäß dadurch erreicht, dass die Verstelleinrichtung einen Schlitten aufweist, welcher entlang einer Verschiebebahn geführt ist. Die Verschiebebahn kann hierzu eine oder zwei Führungsschienen für eine lineare Schiebebewegung aufweisen. Es können jedoch auch andere Verstellbewegungen vorgesehen sein.

Grundsätzlich können verschiedenste Bohrwerkzeuge an dem Bohrgerät eingesetzt werden. Besonders vorteilhaft sind nach der Erfindung diskontinuierlich arbeitende Bohrwerkzeuge, wozu auch Schneckenbohrer zählen, die sich in den Boden eindrehen. Zum Arbeiten in weichen Böden oder unter Wasser ist es erfindungsgemäß vorteilhaft, dass das Bohrwerkzeug als Kastenbohrer mit einem Boden ausgebildet ist, welcher zum Entleeren des Kastenbohrers aufklappbar ist.

Eine erfindungsgemäße Weiterbildung besteht darin, dass ein Betätigungsmechanismus vorgesehen ist, welcher zum Aufklappen des Bodens des Kastenbohrers ausgebildet ist, wenn der Kastenbohrer in der Versatzposition angeordnet ist. In bekannter Weise weist der klappbare Boden zunächst eine Öffnung mit Schneideinrichtung auf, so dass Bodenmaterial abgetragen und über die Öffnung in den zylindrischen Aufnahmeraum des Kastenbohrers gelangen kann. Innerhalb des Kastenbohrers kann bei bestimmten Ausführungsformen als zusätzliche Fördereinrichtung eine Schnecke angeordnet sein. Wenn der Aufnahmeraum gefüllt ist, wird die Öffnung durch Verdrehen des Bodens verschlossen, so dass der Kastenbohrer mit dem abgetragenen Bodenmaterial aus dem Mantelrohr in die Aufnahme rückgezogen wird. Anschließend kann der Kastenbohrer mit der Aufnahme zum Entleeren zu der Versatzposition befördert werden. Mittels eines Betätigungsmechanismus, welcher beispielsweise durch eine kurze Hubbewegung des Bohrgerätes über die Kraneinrichtung betätigt werden kann, kann ein Verschluss des Bodens entriegelt werden. Dabei kann der Boden um ein Schwenkgelenk aufklappen, so dass das Bodenmaterial schwerkraftbedingt aus dem Aufnahmeraum des Kastenbohrers fallen kann.

Eine weitere bevorzugte Ausgestaltung der Erfindung ergibt sich dadurch, dass bei Verstellen der Aufnahme von der Versatzposition in die Bohrposition ein aufgeklappter Boden des Kastenbohrers verschließbar ist. Durch ein keilförmiges oder rampenförmiges Stellelement kann beispielsweise während einer Verschiebebewegung zurück in die Bohrposition der aufgeklappte Boden wieder zurück in seine Schließstellung gedrückt werden, wobei sich der Verschluss des Bodens wieder verriegelt. Befindet sich das Bohrwerkzeug mit der Aufnahme wieder in der Bohrposition, kann das Bohrwerkzeug durch das Teleskopgestänge zum Fortgang des Bohrens in das Mantelrohr abgelassen werden.

Bevorzugt ist es nach der Erfindung, dass an dem oberen. Ende des Mantelrohres eine Plattform vorgesehen ist, an welcher die Aufnahme und die Verstelleinrichtung angeordnet sind. Die Plattform mit der Aufnahme ist dabei über geeignete Befestigungseinrichtungen lösbar mit dem Mantelrohr verbunden. Nach Beendigung der Bohrarbeiten kann die Plattform so wieder vom Mantelrohr gelöst und auf ein neues Mantelrohr aufgesetzt werden, welches in den Boden eingedrückt wurde. Hierzu kann die Plattform entsprechende Verbindungseinrichtungen für eine Seilaufhängung aufweisen.

Hinsichtlich des Bohrverfahrens ist die Erfindung dadurch gekennzeichnet, dass der Tragrahmen des Bohrgerätes an einer Aufnahme befestigt wird, welche an einem oberen Ende des Mantelrohres angeordnet ist, und dass das Bohrgerät durch die Aufnahme zwischen einer Bohrposition, in welcher das Bohrgerät an der Aufnahme achsgleich zum Mantelrohr ist, und an einer Versatzposition verstellt wird, in welcher die Aufnahme seitlich versetzt zum Mantelrohr ist.

Wie zuvor beschrieben, wird durch die erfindungsgemäße Aufnahme eine Beschleunigung und Vereinfachung des Arbeitsablaufes erreicht.

Ein bevorzugter Verfahrensablauf besteht erfindungsgemäß darin, dass in der Versatzposition ein Bohrwerkzeug des Bohrgerätes von abgetragenem Bodenmaterial entleert wird. Es kann so ein diskontinuierliches Verfahren durchgeführt werden, was insbesondere bei weichen Böden vorteilhaft ist.

Nach der Erfindung ist es vorgesehen, dass das Bohrgerät sowohl in der Bohrposition als auch in der Versatzposition über ein Teleskopgestänge an einer Kraneinrichtung gehalten wird. Die Kraneinrichtung kann insbesondere ein Ausleger oder ein auf Baustellen üblicher Kran sein, an welchem das Bohrgerät an einem Kranseil hängt. Dabei kann insbesondere das Teleskopgestänge ein sogenanntes Kellygestänge sein, welches unmittelbar durch das Kranseil zur Verstellung des Bohrwerkzeuges betätigt wird. Das erfindungsgemäße Bohrverfahren ist insbesondere auch dazu geeignet, mittels einer Kraneinrichtung auf einem Schiff oder einem anderen Wasserfahrzeug bestätigt zu werden, welches etwa aufgrund der Wellenbewegung besonders starken Schwankungen ausgesetzt ist.

Weiter ist es nach der Erfindung vorgesehen, dass das Mantelrohr in den Boden eingebracht, insbesondere eingepresst wird. Hierzu kann eine bekannte Drückvorrichtung eingesetzt werden. Weiter ist es erfindungsgemäß, dass abschließend die erstellte Bohrung in dem Mantelrohr mit Betonmasse verfüllt und ein Bohrpfahl gebildet wird.

Zur Durchführung des Bohrverfahrens kann insbesondere ein Bohrgerät verwendet werden, wie es beispielsweise aus der eingangs erwähnten EP 1 154 078 B1 bekannt ist.

Die Erfindung wird weiter anhand von bevorzugten Ausführungsbeispielen beschrieben, welche schematisch in den beigefügten Zeichnungen dargestellt sind. In den Zeichnungen zeigen:
- Fig. 1: schematische Ansichten der erfindungsgemäßen Vorrichtung und des Verfahrens in verschiedenen Stadien beim Erstellen der Boh- rung;
- Fig. 2: eine schematische Seitenansicht beim Verstellen des Bohrgerätes von der Bohrposition zur Versatzposition;
- Fig. 3: eine schematische Seitenansicht der Bohrvorrichtung in der Versatzposition; und
- Fig. 4: eine schematische Teilquerschnittsansicht eines erfindungsgemä- ßen Bohrgerätes.

In Fig. 1a ist die Anfangsphase bei der Durchführung eines erfindungsgemäßen Bohrverfahrens gezeigt. Zunächst wird ein nur teilweise dargestelltes Mantelrohr 5 in an sich bekannter Weise mit einer Einbringvorrichtung in einen relativ weichen Boden 2 eingebracht, welcher im dargestellten Ausführungsbeispiel unterhalb eines Gewässers 3 ist. Das Mantelrohr 5 ragt über die Oberfläche des Gewässers 3 hinaus, so dass im oberen Bereich des Mantelrohres 5 eine Aufnahme 20 drehfest angebracht werden kann. Im dargestellten Ausführungsbeispiel ist auch eine Plattform 30 im oberen Bereich des Mantelrohres 5 lösbar befestigt.

Als Teil der erfindungsgemäßen Bohrvorrichtung 10 wird ein Bohrgerät 100 über ein Teleskopgestänge 130, welches über ein Kranseil 62 an einer Kraneinrichtung 60 gehalten ist, in Richtung auf die Aufnahme 20 abgelassen. Die Kraneinrichtung 60 umfasst im vorliegenden Beispiel ein Kettenfahrzeug mit Ausleger, welches auf einem Schwimmponton 7 angeordnet ist.

Wie in Fig. 1b dargestellt, wird das Bohrgerät 100 in die etwa rohrförmige Aufnahme 20 abgelassen, und an der Oberseite der Aufnahme 20 befestigt. In der dargestellten Position gemäß Fig. 1b ist die Aufnahme 20 mit dem darin aufgenommenen Bohrgerät 100 und dem Teleskopgestänge 130 achsgleich zur Mittenachse des Mantelrohres 5. In dieser Bohrposition kann nunmehr durch Ausfahren des Teleskopgestänges 130 ein Bohrwerkzeug 140 des Bohrgerätes 100 in das Mantelrohr 5 einfahren und darin befindliches Bodenmaterial ausbohren.

In Fig. 1c ist eine mögliche Endtiefe gezeigt, bei welcher das dreifach teleskopierbare Teleskopgestänge 130 ausgefahren ist.

Grundsätzlich kann sich das Mantelrohr 5 bis zum unteren Ende der Bohrung, also bis zur Bohrsohle erstrecken. In diesem Fall würde eine komplett verrohrte Bohrung erstellt. Alternativ kann das Mantelrohr 5 nur in einem oberen Bereich der Bohrung angeordnet sein, in welchem sich relativ weiches Bodenmaterial befindet. Sofern sich darunter stabilere Bodenschichten befinden, ist eine weitere Verrohrung nicht notwendig, so dass die Bohrung auch unterhalb eines Mantelrohres 5 abgeteuft werden kann.

Wie aus Fig. 2 ersichtlich, ist bei der erfindungsgemäßen Bohrvorrichtung 10 das Bohrwerkzeug 140 als ein Kastenbohrer mit einem zylindrischen Aufnahmekasten 146 ausgebildet, welcher zur Durchführung eines diskontinuierlichen Bohrverfahrens dient.

Durch entsprechende Drehbewegung des Bohrwerkzeuges 140, welches über das Teleskopgestänge 130 mittels eines Bohrantriebes 116 drehend angetrieben wird, wird Bodenmaterial innerhalb des Mantelrohres 5 abgetragen und durch eine Öffnung innerhalb eines Bodens in den Aufnahmekasten 146 gefördert. Wenn dieser gefüllt ist, wird das Bohrwerkzeug 140, nachdem die Öffnung im Boden des Bohrwerkzeuges 140 durch eine kurze Gegendrehung geschlossen wird, über das Teleskopgestänge 130 und das Kranseil 62 aus dem Mantelrohr 5 zurück in die Aufnahme 20 bewegt. Anschließend wird die Aufnahme 20 mit dem Bohrgerät 100 mittels einer Verstelleinrichtung 40 zu einer Versatzposition verfahren. Hierzu weist die Verstelleinrichtung 40 eine Verschiebebahn 44 mit Schienen auf, welche quer zum Mantelrohr 5 entlang der Plattform 30 angeordnet ist. An der Unterseite der hülsenförmigen Aufnahme 20 befindet sich ein Schlitten 40, welcher entlang der Verschiebebahn 44 mittels eines nicht dargestellten Antriebes verfahrbar ist.

Wie in Fig. 2 dargestellt, ist die Plattform 30 etwa horizontal oberhalb des Gewässers 3 angeordnet und über eine Stützstruktur 32 und Haltemanschetten 34 am oberen Ende des Mantelrohres 5 lösbar befestigt.

Bei Erreichen der Versatzposition, welche in Fig. 3 dargestellt ist, kann ein Boden 142, welcher über ein Klappgelenk 144 klappbar an der Unterseite des Aufnahmekastens 146 angelenkt ist, über einen Betätigungsmechanismus 50 geöffnet werden. Der Boden 142 kann dabei in die dargestellte vertikale Position ausklappen, so dass das Bodenmaterial innerhalb des Aufnahmekastens 146 nach unten fallen kann. Anschließend wird die Aufnahme 20 mit dem Bohrgerät 100 wieder nach rechts in Richtung auf das Mantelrohr 5 in die Bohrposition zurückgeschoben. Hierbei wird der Boden 142 zurück in die horizontale Verschlussposition am Aufnahmekasten 146 gedrückt, in welcher der Boden 142 über einen nicht dargestellten Verschluss verrastet. Anschließend kann ein neuer Bohrschritt durchgeführt werden, bis der Aufnahmekasten 146 abermals gefüllt ist und wieder zum Entleeren in die Versatzposition bewegt werden muss.

Eine bevorzugte Befestigung des Bohrgerätes 100 an der Aufnahme 20 wird schematisch in Fig. 4 verdeutlicht. Das Bohrgerät 100 weist einen Tragrahmen 110 auf, der an seinem unteren Ende mit Querstreben 117 versehen ist. An der Unterseite der Querstreben 117 sind zum einen Aufsatzbügel 111 angeordnet, mit welchen das Bohrgerät 100 auf einen oberen Rand der hülsenförmigen Aufnahme 20 aufgesetzt werden kann. Versetzt zu den Aufsatzbügeln 111 sind ein oder mehrere Befestigungseinrichtungen 114 vorgesehen, welche hydraulisch betätigbare Spannzangen aufweisen. Mit diesen Spannzangen kann der Tragrahmen 110 drehfest an der Aufnahme 20 befestigt werden.

Weiterhin ist am Tragrahmen 110 auch der Bohrantrieb 116 zum drehenden Antreiben des Bohrwerkzeuges 140 über das Teleskopgestänge 130 angeordnet.

Bei der dargestellten Ausführungsform ist der Tragrahmen 110 zweiteilig mit einem Tragrahmenunterteil 115 und einem darüber angeordneten Tragrahmenoberteil 113 ausgebildet. Das Tragrahmenoberteil 113, welches über Hydraulikzylinder 112 mit Hydraulikzylinderkolben 112a gegenüber dem Tragrahmenunterteil 115 axial verstellbar ist, ist der Bohrantrieb 116 fest angeordnet.

Durch Lösen der Befestigungseinrichtung 114 kann das Bohrgerät 100 aus der Aufnahme 20 nach oben herausgezogen werden und anschließend auf eine Aufnahme an einem anderen Mantelrohr aufgesetzt werden, um eine weitere Bohrung zu erstellen.

## Patentansprüche

1. Bohrvorrichtung mit einem Bohrgerät (100) zum Bohren innerhalb eines Mantelrohres (5), wobei das Bohrgerät (100) einen Tragrahmen (110) mit einer Befestigungseinrichtung (114) zum Festlegen gegenüber dem Mantelrohr (5) sowie ein Bohrwerkzeug (140) aufweist, welches über ein Teleskopgestänge (130) mittels eines Bohrantriebes (116) drehend angetrieben ist, welcher am Tragrahmen (110) angeordnet ist,
**dadurch gekennzeichnet,**
- **dass** an dem oberen Ende des Mantelrohres (5) eine verstellbare Aufnahme (20) angeordnet ist, an welcher der Tragrahmen (110) des Bohrgerätes (100) befestigbar ist, und
- **dass** die Aufnahme (20) zwischen einer Bohrposition, in welcher das Bohrgerät (100) an der Aufnahme (20) achsgleich zum Mantelrohr (5) ist, und einer Versatzposition verstellbar gelagert ist, in welcher die Aufnahme (20) seitlich versetzt zum Mantelrohr (5) ist.

2. Bohrvorrichtung nach Anspruch 1,
**dadurch gekennzeichnet,**
**dass** eine Verstelleinrichtung (40) mit Antrieb vorgesehen ist, mit welcher die Aufnahme (20) zwischen der Bohrposition und der Versatzposition verstellbar ist.

3. Bohrvorrichtung nach Anspruch 2,
**dadurch gekennzeichnet,**
**dass** die Verstelleinrichtung (40) einen Schlitten (42) aufweist, welcher entlang einer Verschiebebahn (44) geführt ist.

4. Bohrvorrichtung nach einem der Ansprüche 1 bis 3,
**dadurch gekennzeichnet,**
**dass** das Bohrwerkzeug (140) als Kastenbohrer mit einem Boden (142) ausgebildet ist, welcher zum Entleeren des Kastenbohrers aufklappbar ist.

5. Bohrvorrichtung nach Anspruch 4,
**dadurch gekennzeichnet,**
**dass** ein Betätigungsmechanismus (50) vorgesehen ist, welcher zum Aufklappen des Bodens (142) des Kastenbohrers ausgebildet ist, wenn der Kastenbohrer in der Versatzposition angeordnet ist.

6. Bohrvorrichtung nach Anspruch 4 oder 5,
**dadurch gekennzeichnet,**
**dass** beim Verstellen der Aufnahme (20) von der Versatzposition in die Bohrposition ein aufgeklappter Boden (142) des Kastenbohrers verschließbar ist.

7. Bohrvorrichtung nach einem der Ansprüche 2 oder 6,
**dadurch gekennzeichnet,**
**dass** an dem oberen Ende des Mantelrohres (5) eine Plattform (30) vorgesehen ist, an welcher die Aufnahme (20) und die Verstelleinrichtung (40) angeordnet sind.

8. Bohrverfahren zum Erstellen einer Bohrung innerhalb eines Mantelrohres (5), insbesondere mittels einer Bohrvorrichtung (10) nach einem der Ansprüche 1 bis 7, wobei ein Tragrahmen (110) eines Bohrgerätes (100) gegenüber dem Mantelrohr (5) festgelegt wird und mittels eines am Tragrahmen (110) angeordneten Bohrantriebes (116) über ein Teleskopgestänge (130) ein Bohrwerkzeug (140) drehend angetrieben wird, wodurch Bodenmaterial innerhalb des Mantelrohres (5) abgetragen wird,
**dadurch gekennzeichnet,**
- **dass** der Tragrahmen (110) des Bohrgerätes (100) an einer Aufnahme (20) befestigt wird, welche an einem oberen Ende des Mantelrohres (5) angeordnet ist, und
- **dass** das Bohrgerät (100) durch die Aufnahme (20) zwischen einer Bohrposition, in welcher das Bohrgerät (100) an der Aufnahme (20) achsgleich zum Mantelrohr (5) ist, und einer Versatzposition verstellt wird, in welcher die Aufnahme (20) seitlich versetzt zum Mantelrohr (5) ist.

9. Bohrverfahren nach Anspruch 8,
**dadurch gekennzeichnet,**
**dass** in der Versatzposition ein Bohrwerkzeug (140) des Bohrgerätes (100) von abgetragenem Bodenmaterial entleert wird.

10. Bohrverfahren nach Anspruch 8 oder 9,
**dadurch gekennzeichnet,**
**dass** das Bohrgerät (100) sowohl in der Bohrposition als auch in der Versatzposition über ein Teleskopgestänge (130) an einer Kraneinrichtung (60) gehalten wird.

11. Bohrverfahren nach einem der Ansprüche 8 bis 10,
**dadurch gekennzeichnet,**
**dass** das Mantelrohr in den Boden eingebracht wird und
**dass** anschließend Betonmasse in die erstellte Bohrung in dem Mantelrohr gefüllt und ein Bohrpfahl gebildet wird.

## Claims

1. Drilling device with a drilling apparatus (100) for drilling inside a casing tube (5), the drilling apparatus (100) having a supporting frame (110) with a fastening means (114) for fixation with respect to the casing tube (5) and a drilling tool (140), which is driven in a rotating manner via a telescopic rod (130) by means of a drill drive (116) arranged on the supporting frame (110),
**characterized in that**
- at the upper end of the casing tube (5) an adjustable receiving part (20) is arranged, onto which the supporting frame (110) of the drilling apparatus (100) can be fastened, and
- **in that** the receiving part (20) is adjustably supported between a drilling position, in which the drilling apparatus (100) is located at the receiving part (20) on the same axis with respect to the casing tube (5), and an offset position, in which the receiving part (20) is laterally offset with respect to the casing tube (5).

2. Drilling device accor**ding to claim 1,**
**characterized in that**
an adjusting means (40) with drive is provided, with which the receiving part (20) can be adjusted between the drilling position and the offset position.

3. Drilling device according to claim 2,
**characterized in that**
the adjusting means (40) has a carriage (42) that is guided along a displacement path (44).

4. Drilling device according to any one of claims 1 to 3,
**characterized in that**
the drilling tool (140) is designed as a drilling bucket with a bottom (142) which can be hinged open for emptying the drilling bucket.

5. Drilling device according to claim 4,
**characterized in that**
an actuating mechanism (50) is provided, which is designed for hinging open the bottom (142) of the drilling bucket when the drilling bucket is arranged in the offset position.

6. Drilling device according to claim 4 or 5,
**characterized in that**
during adjustment of the receiving part (20) from the offset position into the drilling position a hinged open bottom (142) of the drilling bucket can be closed.

7. Drilling device according to any one of claims 2 or 6,
**characterized in that**
at the upper end of the casing tube (5) a platform (30) is provided, on which the receiving part (20) and the adjusting means (40) are arranged.

8. Drilling method for producing a drill-hole inside a casing tube (5), in particular by means of a drilling device (10) according to any one of claims 1 to 7,
in which a supporting frame (110) of a drilling apparatus (100) is fixed with respect to the casing tube (5) and, by means of a drill drive (116) arranged on the supporting frame (110), a drilling tool (140) is driven in a rotating manner via a telescopic rod (130), whereby soil material is removed inside the casing tube (5),
**characterized in that**
- the supporting frame (110) of the drilling apparatus (100) is fastened onto a receiving part (20) which is arranged at an upper end of the casing tube (5), and
- **in that** by means of the receiving part (20) the drilling apparatus (100) is adjusted between a drilling position, in which the drilling apparatus (100) is located at the receiving part (20) on the same axis with respect to the casing tube (5), and an offset position, in which the receiving part (20) is laterally offset with respect to the casing tube (5).

9. Drilling method according to claim 8,
**characterized in that**
in the offset position a drilling tool (140) of the drilling apparatus (100) is emptied of removed soil material.

10. Drilling method according to claim 8 or 9,
**characterized in that**
both in the drilling position and in the offset position the drilling apparatus (100) is held via a telescopic rod (130) on a crane means (60).

11. Drilling method according to any one of claims 8 to 10,
**characterized in that**
the casing tube is introduced into the soil and
**in that** subsequently a concrete mass is filled into the produced drill-hole in the casing tube and a drilled pile is formed.

## Revendications

1. Dispositif de forage avec un engin de forage (100) pour forer à l'intérieur d'un tube d'enveloppe (5), dans lequel l'engin de forage (100) présente un châssis porteur (110) avec un dispositif de fixation (114) pour une immobilisation par rapport au tube d'enveloppe (5), ainsi qu'un outil de forage qui est entraîné en rotation par l'intermédiaire d'une ligne télescopique (130) au moyen d'un entraînement (116) de forage qui est placé sur le châssis porteur (110),
***caractérisé***
- ***en ce que****,* à l'extrémité supérieure du tube d'enveloppe (5), est placé un logement mobile (20) auquel peut être fixé le châssis porteur (110) de l'engin de forage (100), et
- ***en ce que*** le logement (20) est monté mobile entre une position de forage dans laquelle l'engin de forage (100) sur le logement (20) est sur le même axe que le tube d'enveloppe (5), et une position décalée dans laquelle le logement (20) est décalé latéralement par rapport au tube d'enveloppe (5).

2. Dispositif de forage selon la revendication 1, ***caractérisé en ce qu'**un* dispositif de déplacement (40) avec entraînement est prévu, avec lequel le logement (20) peut être déplacé entre la position de forage et la position décalée.

3. Dispositif de forage selon la revendication 2, ***caractérisé en ce que*** le dispositif de déplacement (40) comprend un chariot (42) qui est guidé le long d'une voie de déplacement (44).

4. Dispositif de forage selon l'une quelconque des revendications 1 à 3, ***caractérisé* en *ce que*** l'outil de forage (140) est conformé en trépan à caisson avec un fond (142) qui peut être ouvert pour vider le trépan à caisson.

5. Dispositif de forage selon la revendication 4, ***caractérisé en ce qu'**un* mécanisme d'actionnement (50) est prévu, qui est conformé pour ouvrir le fond (142) du trépan à caisson lorsque le trépan à caisson est placé dans la position décalée.

6. Dispositif de forage selon la revendication 4 ou 5, ***caractérisé en ce que**,* lors du déplacement du logement (20) de la position décalée à la position de forage, un fond ouvert (142) du trépan à caisson peut être fermé.

7. Dispositif de forage selon l'une quelconque des revendications 2 ou 6, ***caractérisé en ce qu'**à* l'extrémité supérieure du tube d'enveloppe (5) est prévue une plate-forme (30) sur laquelle sont placés le logement (20) et le dispositif de déplacement (40).

8. Procédé de forage pour réaliser un forage à l'intérieur d'un tube d'enveloppe (5), en particulier au moyen d'un dispositif de forage (10) selon l'une quelconque des revendications 1 à 7, dans lequel un châssis porteur (110) d'un engin de forage (100) est immobilisé par rapport au tube d'enveloppe (5) et, au moyen d'un entraînement de forage (116) placé sur le châssis porteur (110), par l'intermédiaire d'une ligne télescopique (130), un outil de forage (14) est entraîné en rotation, de sorte que le matériau du sol à l'intérieur du tube d'enveloppe (5) est extrait,
***caractérisé***
- **en *ce que*** le châssis porteur (110) de l'engin de forage (100) est fixé sur un logement (20) qui est placé à une extrémité supérieure du tube d'enveloppe (5), et
- ***en ce que*** l'engin de forage (100) est déplacé par le logement entre une position de forage dans laquelle l'engin de forage (100) sur le logement (20) est sur le même axe que le tube d'enveloppe (5), et une position décalée dans laquelle le logement (20) est décalé latéralement par rapport au tube d'enveloppe (5).

9. Procédé de forage selon la revendication 8, ***caractérisé en ce que**,* dans la position décalée, un outil de forage (140) de l'engin de forage (100) est vidé du matériau de sol extrait.

10. Procédé de forage selon la revendication 8 ou 9, ***caractérisé en ce que*** l'engin de forage (100) est tenu sur un système de grue (60) par l'intermédiaire d'une ligne télescopique (130), tant dans la position de forage que dans la position décalée.

11. Procédé de forage selon l'une quelconque des revendications 8 à 10,
***caractérisé***
***en ce que*** le tube d'enveloppe est enfoncé dans le sol et
*en ce qu*'ensuite, une masse de béton est introduite dans le forage réalisé dans le tube d'enveloppe et un pieu foré est ainsi formé.
